# FASCICULE DE BREVET EUROPEEN

(11) **EP 0 319 629 B1**
(45) Date de publication et mention de la délivrance du brevet: **11.08.1993**
(21) Numéro de dépôt: 87402785.7
(22) Date de dépôt: 08.12.1987
(51) Int. Cl.: H01P 1/02, H01P 11/00

(54) **Procédé de réalisation d'une transition hyperfréquence entre deux structures guidées orthogonales, et circuit hyperfréquence comportant une telle transition**
Herstellungsverfahren eines Mikrowellenüberganges zwischen zwei orthogonalen Leitungsstrukturen und Mikrowellenschaltung mit diesem Übergang
Method of effectuating a microwave transition between two orthogonal guiding structures, und microwave circuit using it

(43) Date de publication de la demande: 14.06.1989
(73) Titulaire: THOMSON-CSF, 75008 Paris (FR)
(72) Inventeur: Bertalan Philippe, F-75008 Paris (FR)
(74) Mandataire: Guérin, Michel

(56) Documents cités:
- GB-A- 675 118
- GB-A- 803 626
- GB-A- 1 018 173
- US-A- 3 087 127
- THE JOURNAL OF THE BRITISH INSTITUTION OF RADIO ENGINEERS, vol. 21, no. 2, février 1961, pages 169-189, Londres, GB; D.J. DOUGHTY: "Waveguide components - A survey of methods of manufacture and inspection"
- PATENT ABSTRACTS OF JAPAN, vol. 5, no. 19 (E-44)[691], 4 février 1981; & JP-A-55 147 801 (HITACHI SEISAKUSHO K.K.) 18-11-1980
- 1986 IEEE - MTT-S INTERNATIONAL MICROWAVE SYMPOSIUM DIGEST, 2-4 juin 1986, Baltimore, Maryland, pages 155,156, IEEE, Piscataway, N.J., US; P.K. PARK et al.: "Matched, dual mode square waveguide corner"

## Description

La présente invention concerne un procédé de réalisation d'une transition hyperfréquence entre deux structures guidées hortogonales et un circuit hyperfréquence comportant une telle transition.

Dans les équipements hyperfréquences des radars il est nécessaire d'utiliser des transitions qui permettent de transférer une onde électromagnétique qui se propage dans un guide selon un plan que l'on désignera par plan horizontal,vers un guide orthogonal c'est-à-dire vertical. Pour cela on utilise généralement un tronçon de guide coudé. A l'angle droit formé entre une paroi verticale et une paroi horizontale il est usuel soit de rapporter une pièce métallique qui ferme l'angle, soit d'usiner cette pièce dans le guide. La pièce forme un pan lisse ayant une pente telle que le champ électrique ou magnétique, qui est vertical dans le guide horizontal, devient progressivement horizontal dans le guide vertical.

Pour des équiments destinés à fonctionner à des fréquences allant jusqu'à 30 ou 40 GHz, on procède à des techniques classiques soit de fraisage des pièces du guide coudé, les pentes étant obtenues par inclinaison de la pièce par rapport à l'outil de fraisage, soit au report d'une pièce biseautée par avance, (1986 IEEE-MTT-S "International Microwave Symposium Digest", 2-4 juin 1986, Baltimore, Maryland, USA; pages 155-156; IEEE, Piscataway, New Jersey, US).

Pour des équipements destinés à fonctionner à des fréquences supérieures correspondant par conséquent à des ondes millimétriques, les problèmes d'usinage deviennent prépondérants car les techniques classiques ne peuvent plus s'appliquer.La précision que l'on doit obtenir est d'autant plus grande que les dimensions des parois de guidage sont petites. Les mouvements d'inclinaison qu'il faut donner à la pièce pour réaliser la découpe du pan par fraisage s'avère incompatible avec les tolérances imposées de même que le report d'un pan déjà usiné.

La présente invention permet de remédier à cet inconvénient. Elle permet de réaliser des circuits hyperfréquences destinés à fonctionner en particulier dans le domaine des ondes millimétriques dans lesquels les transitions guide horizontal guide vertical sont réalisées par découpe dans la masse sans la nécessité d'incliner les structures.

La présente invention a donc pour objet un procédé de réalisation d'une transition hyperfréquence entre deux structures guidées orthogonales tel que décrit dans la revendication 1.

Elle a également pour objet un procédé de réalisation d'une transition hyperfréquence tel que décrit dans la revendication 2.

L'invention sera mieux comprise à l'aide de la description ci-après, donnée à titre d'exemple non limitatif et illustrée par les dessins annexés sur lesquels :
- la figure 1, représente un exemple de réalisation de la structure horizontale selon une variante du procédé ;
- la figure 2, représente une première étape de réalisation de la structure horizontale selon une variante du procédé ;
- la figure 3, représente une deuxième étape de réalisation de la structure horizontale selon la variante du procédé ;
- la figure 4, représente une deuxième étape de réalisation de la structure horizontale selon une autre variante du procédé ;
- la figure 5, représente un circuit hyperfréquence dont les transitions sont réalisées selon le procédé de l'invention ;
- la figure 6, représente le détail d'une transition vue en coupe.

Sur la figure 1 on a représenté de façon schématique une structure guidée horizontale 2 et une structure guidée verticale 1. Les qualificatifs horizontal et vertical qui sont utilisés pour simplifier, font référence aux plans dans lesquels l'onde hyperfréquence se propage, mais aussi à un choix arbitraire de l'orientation de ces structures par rapport à un plan de référence (par exemple le plan de la feuille sur laquelle est représentée la figure 1).

La structure guidée dite "verticale" est référencée 1. Elle est destinée à être plaquée sur la structure guidée dite "horizontale" référence 2.

La structure guidée verticale comporte une plaque conductrice dans laquelle est usinée une ouverture rectangulaire 10 correspondant à une partie de guide d'onde à parois verticales. L'usinage est réalisé par électro-érosion par enfonçage.

On utilise pour cela une électrode ayant la forme de l'ouverture que l'on veut réaliser. La structure est placée dans un bain approprié, l'application de l'électrode sur la structure permet d'effectuer la découpe désirée.

La structure guidée horizontale comporte une plaque conductrice dans laquelle sont usinées une ou plusieurs gorges 20 en forme d'auges. Les gorges sont usinées dans la masse, elles comportent une paroi horizontale 21 et deux parois verticales 22,23. L'usinage est réalisé par fraisage. L'outil de fraisage 100 se déplace horizontalement pour découper la gorge 20. Puis, sans aucun déplacement de la structure 2, la fraise est commandée pour se déplacer suivant une direction orthogonale à sa direction initiale. Elle se déplace donc dans le sens de la largeur L de la gorge. On procède ainsi à une succession d'aller et retour de l'outil de fraisage de façon à réaliser un angle en forme de marches d'escalier. Les marches d'escalier forment un pan 30 entre la paroi horizontale 21 et la portion de paroi verticale 24.

Sur la figure 2, on a représenté une première étape de réalisation du pan dans la structure horizontale, suivant une variante du procédé.

Dans cette variante, le pan que l'on réalise a une largeur inférieure à la largeur L du guide. La première étape consiste à placer la fraise pour laisser un coin 40 rectangulaire dans l'angle. Pour cela, la fraise poursuit la découpe sur l'un des bords 12 jusqu'à l'obtention de la profondeur e désirée. La fraise est ensuite ramenée en avant du coin et est déplacée hortogonalement jusqu'à l'autre bord 23. La fraise est déplacée suivant ce bord jusqu'à obtention de la profondeur e désirée.

Sur la figure 3, on a représenté la deuxième étape de réalisation du pan selon une première variante. Cette deuxième étape consiste à réaliser des marches d'escalier par fraisage sur le coin 40 de manière à obtenir un pan 30 ayant la pente désirée. Les marches sont réalisées par aller et retour successifs de la fraise sur le coin 40.

Sur la figure 4, on a représenté une deuxième variante de réalisation de la deuxième étape. Dans cette variante, le pan 30 est obtenu par électro-érosion par enfonçage du coin 40 réalisé lors de la première étape et représenté sur la figure 2. L'électro-érosion consiste à utiliser une électrode 50 ayant la forme du pan que l'on veut réaliser. La largeur 1 du pan étant inférieure à la largeur L du guide, on dispose donc d'un débattement plus large ce qui facilite le positionnement de l'électrode par rapport au pan. D'éventuels débordements dans les parois verticales sont évités grâce à cette caractéristique.

Sur la figure 5, on a représenté un circuit hyperfréquence pour ondes millimétriques comportant plusieurs fonctions hyperfréquences. Ce circuit comporte une pluralité de transitions orthogonales réalisées selon le procédé de l'invention. Chaque ouverture 10 de la partie 1 correspond à une terminaison de guide de la partie 2 dans laquelle a été ménagé un pan selon la figure 2 ou 3 ou 4.

Sur la figure 6, on a représenté le détail d'un pan 30 vu en coupe. Les structures 1 et 2 sont superposées. L'onde se propage dans le guide formé par la gorge en auge de la structure 2 fermée par la paroi horizontale 11 de la structure 1.

L'invention permet par conséquent, en procédant à une découpe par fraisage selon un première étape, à réaliser un pan pour lequel on procède soit à une deuxième étape de fraisage pour découper des marches d'escaliers soit à une électroérosion par enfonçage pour obtenir une fente biseautée dans le coin fraisé.

La fraise est commandée par une machine à commande numérique connue en soi. Le dispositif de commande de l'électrode à électroérosion est également connu en soi.

A titre d'exemple, les dimensions des guides réalisés pour de telles transitions sont de quelques millimètres soit selon un exemple particulier 5,7 mm de large et 2,8 mm de haut.

## Revendications

1. Procédé de réalisation d'une transition hyperfréquence entre deux structures guidées orthogonale (1, 2), consistant à découper dans la masse un pan incliné (30) dans l'angle formé par une paroi de guidage d'une première structure et une paroi de guidage de la structure orthogonale à la première structure, caractérisé en ce que les parois de guidage ayant des dimensions compatibles avec des longueurs d'ondes millimétriques ; les parois étant obtenues en réalisant des gorges de guidage (20) sur l'une des structures par fraisage en commandant l'outil de fraisage (100) pour qu'il se déplace en effectuant des aller-retour dans un plan selon une première direction, la pan incliné (30) est obtenu à partir d'un coin laissé à une terminaison d'une gorge ; l'outil de fraisage (100) étant commandé pour qu'il se déplace selon des directions orthogonales à la première direction et à des profondeurs différentes pour réaliser des marches d'escalier dans le coin de façon à ne pas incliner les structures (1, 2), les marches d'escalier étant réalisées sur toute la largeur de la gorge de guidage (20).

2. Procédé de réalisation d'une transition hyperfréquence entre deux structures guidées orthogonales, consistant à découper dans la masse un pan incliné (30) dans l'angle formé par une paroi de guidage d'une première structure et une paroi de guidage de la structure orthogonale à la première structure, sans inclinaison de l'une des structures, caractérisé en ce que les parois de guidage ayant des dimensions compatibles avec des longueurs d'ondes millimétriques ; les parois étant obenues en réalisant des gorges de guidage (12) sur l'une des structures par fraisage en commandant l'outil de fraisage (100) pour qu'il se déplace en effectuant des aller et retour dans un plan selon une première direction, le pan est obtenu à partir d'un coin (40) de largeur inférieure à la largeur de guide, laissé par fraisage dans une terminaison de la gorge de guidage (20), l'outil de fraisage étant déplacé sur le coin selon des directions orthogonales à la première et à des profondeurs différentes pour réaliser des marches d'escalier de façon à ne pas incliner les structures (1, 2).

## Claims

1. Method of effecting a microwave transition between two orthogonal guiding structures (1, 2), consisting in cutting from the block a slanted corner (30) in the angle formed by a guide wall of a first structure and a guide wall of the structure orthogonal to the first structure, characterised in that the guide walls having dimensions compatible with millimetre wavelengths; the walls being obtained by making guide grooves (20) on one of the structures by milling, controlling the milling tool (100) so that it moves to and fro in a plane along a first direction, the slanted corner (30) is obtained from a wedge left at one extremity of a groove; the milling tool (100) being controlled so that it moves along directions orthogonal to the first direction and at different depths in order to make flights of stairs in the wedge in such a way as to not slant the structures (1, 2), the flights of stairs being made over the whole width of the guide groove (20).

2. Method of effecting a microwave transition between two orthogonal guiding structures, consisting in cutting from the block a slanted corner (30) in the angle formed by a guide wall of a first structure and a guide wall of the structure orthogonal to the first structure, without slanting one of the structures, characterised in that the guide walls having dimensions compatible with millimetre wavelengths; the walls being obtained by making guide grooves (12) on one of the structures by milling, controlling the milling tool (100) so that it moves to and fro in a plane along a first direction, the corner is obtained from a wedge (40) of smaller width than the guide width, left by milling in an extremity of the guide groove (20), the milling tool being moved over the wedge along directions orthogonal to the first and at different depths in order to make flights of stairs in such a way as to not slant the structures (1, 2).

## Patentansprüche

1. Verfahren zur Herstellung eines Mikrowellenübergangs zwischen zwei zueinander senkrechten Wellenleiterstrukturen (1, 2), bei dem aus dem Vollen eine Schräge (30) in den von einer wellenleitenden Wand einer ersten Struktur und einer wellenleitenden Wand der zur ersten Struktur senkrechten Struktur gebildeten Winkel ausgeschnitten wird, dadurch gekennzeichnet, daß für die die Welle leitenden Wände mit Abmessungen, die mit Wellenlängen im Millimeterbereich kompatibel sind und die durch Herstellung von die Wellen führenden Rillen (20) in einer der Strukturen durch eine Fräse erhalten werden, indem das Fräswerkzeug (100) in einer Ebene gemäß einer ersten Richtung Hin- und Herbewegungen durchführt, die Schräge (30) ausgehend von einem Keil erhalten wird, der an einem Ende einer Rille stehengelassen wird, wobei das Fräswerkzeug (100) so gesteuert wird, daß es sich gemäß zur ersten Richtung senkrechten Richtungen bewegt und in unterschiedlichen Tiefen, um Treppenstufen in dem Keil zu erzeugen, so daß es nicht nötig ist, die Strukturen (1, 2) zu neigen, wobei die 'Treppenstufen über die ganze Breite der Führungsrille (20) ausgebildet werden.

2. Verfahren zur Herstellung eines Mikrowellenübergangs zwischen zwei zueinander senkrechten Wellenleiterstrukturen, bei dem aus dem Vollen eine Schräge (30) in den von einer wellenleitenden Wand einer ersten Struktur und einer wellenleitenden Wand der zur ersten Struktur senkrechten zweiten Struktur gebildeten Winkel ausgeschnitten wird, ohne Neigung einer der Strukturen, dadurch gekennzeichnet, daß für die die Welle leitenden Wände mit Abmessungen, die mit Wellenlängen im Nillimeterbereich kompatibel sind und die durch Herstellung von die Wellen führenden Rillen (12) in einer der Strukturen durch eine Fräse erhalten werden, wobei das Fräswerkzeug (100) in einer Ebene gemäß einer ersten Richtung Hin- und Herbewegungen durchführt, die Schräge ausgehend von einem Keil (40) erhalten wird, wobei dieser Keil eine geringere Breite als die Breite des Wellenleiters besitzt und an einem Abschluß der wellenleitenden Rille (20) beim Fräsen stehengelassen bleibt, wobei das Fräswerkzeug auf dem Keil gemäß zur ersten Richtung senkrechten Richtungen und in verschiedenen Tiefen verschoben wird, um Treppenstufen zu erzeugen und um die Strukturen (1, 2) nicht neigen zu müssen.
